# FASCICULE DE BREVET EUROPEEN

(11) **EP 2 322 421 B1**
(45) Date de publication et mention de la délivrance du brevet: **20.06.2012**
(21) Numéro de dépôt: 10189444.2
(22) Date de dépôt: 29.10.2010
(51) Int. Cl.: B63C 5/02, E04G 25/06

(54) **Etai notamment pour le soutien, l'appui et/ou la stabilisation de construction ou de structure et procédé d'ajustement en longueur et de verrouillage à la longueur d'un tel étai**
Träger zum unterstützen, lagern und/oder stabilisieren eines Aggregats oder einer Structur und Verfahren zum anpassen und blockieren eines solchen Trägers bei besagter Länge
Stanchion for supporting, bearing and/or stabilizing an assembly or a structure and method for adjusting the length and locking such a stanchion at said length

(30) Priorité: 16.11.2009 FR 0905489
(43) Date de publication de la demande: 18.05.2011
(73) Titulaire: Nauti Park, 44250 Saint-Brévin-les-Pins (FR)
(72) Inventeur: Requier, Christophe, 56130 Nivillac (FR)
(74) Mandataire: Godineau, Valérie

(56) Documents cités:
- US-A- 3 469 870
- US-A- 4 756 642

## Description

La présente invention concerne un étai notamment pour le soutien, l'appui et/ou la stabilisation de construction ou de structure, telle qu'une coque de bateau mise à sec ainsi qu'un procédé d'ajustement en longueur et de verrouillage à la longueur du corps de soutien d'un étai du type précité.

Des étais, en particulier pour le soutien de coque de bateau mis à sec, sont notamment connus à travers le brevet US-4.792.130. Traditionnellement, de tels étais comprennent un corps de soutien formé de deux éléments tubulaires aptes à être montés à emboîtement télescopique et retenus dans au moins une position axiale prédéterminée par l'intermédiaire de moyens de verrouillage du genre goupille. A cet effet, au moins l'un des éléments tubulaires est muni d'une série de lumières décalées axialement, l'une quelconque desdites lumières dudit élément étant positionnable en regard de la lumière d'un autre élément tubulaire pour former un passage d'introduction d'une goupille qui, à l'état introduit dans lesdites lumières, retient les éléments tubulaires dans une position axiale prédéterminée correspondant à la longueur choisie pour le corps de soutien de l'étai. L'inconvénient d'une telle solution réside dans les risques de perte ou d'enlèvement intempestif de la goupille de son logement.

Il est également connu à travers le document US 3,469,870 qui est considéré comme l'art antérieur le plus proche de la revendication 1, un étai comprenant au moins un corps de soutien muni à son extrémité inférieure d'un piètement, le corps de soutien étant formé d'au moins deux éléments tubulaires aptes à être montés à emboîtement télescopique et retenus dans au moins une position axiale prédéterminée par l'intermédiaire de moyens de verrouillage, lesdits moyens de verrouillage entre deux éléments tubulaires du corps de soutien, à l'état au moins partiellement emboîté desdits éléments tubulaires étant des moyens de verrouillage du type à baïonnette formés au moins par au moins un ergot non escamotable et au moins un cran portés respectivement l'un, par l'un des éléments tubulaires, l'autre, par l'autre desdits éléments tubulaires, lesdits moyens de verrouillage étant aptes à passer d'une position déverrouillée à une position verrouillée dans laquelle le ou au moins l'un des ergots de l'un des éléments tubulaires est inséré dans ledit ou au moins l'un des crans de l'autre élément tubulaire et inversement, par simple déplacement relatif au moins en rotation desdits éléments tubulaires. Dans cet étai, les éléments tubulaires du corps de soutien présentent une section transversale circulaire de sorte qu'il est nécessaire que l'un des éléments tubulaires présente une fente longitudinale pour un déplacement relatif axial desdits éléments tubulaires entre eux. Cette fente réduit la résistance mécanique dudit élément et complexifie sa réalisation.

Un but de la présente invention est donc de proposer un étai ajustable en longueur dont la conception permet d'éviter toute perte des moyens de verrouillage des éléments tubulaires constitutifs du corps de soutien entre eux.

Un autre but de la présente invention est de proposer un étai ajustable en longueur dont la conception permet d'une part, la réalisation à un coût réduit des moyens de verrouillage sans affaiblissement de la résistance mécanique du corps de soutien constitutif de l'étai, d'autre part, une augmentation de la fiabilité du fonctionnement des moyens de verrouillage.

A cet effet, l'invention a pour objet un étai, notamment pour le soutien, l'appui et/ou la stabilisation de construction ou de structure, telle qu'une coque de bateau mise à sec, ledit étai comprenant au moins un corps de soutien muni à son extrémité inférieure d'un piètement, le corps de soutien étant formé d'au moins deux éléments tubulaires aptes à être montés à emboîtement télescopique et retenus dans au moins une position axiale prédéterminée par l'intermédiaire de moyens de verrouillage, lesdits moyens de verrouillage entre deux éléments tubulaires du corps de soutien, à l'état au moins partiellement emboîté desdits éléments tubulaires étant des moyens de verrouillage du type à baïonnette formés au moins par au moins un ergot non escamotable et au moins un cran portés respectivement l'un, par l'un des éléments tubulaires, l'autre, par l'autre desdits éléments tubulaires, lesdits moyens de verrouillage étant aptes à passer d'une position déverrouillée à une position verrouillée dans laquelle le ou au moins l'un des ergots de l'un des éléments tubulaires est inséré dans ledit ou au moins l'un des crans de l'autre élément tubulaire et inversement, par simple déplacement relatif au moins en rotation desdits éléments tubulaires,
caractérisé en ce que les éléments tubulaires du corps de soutien présentent des sections transversales de forme différente d'un élément tubulaire à un autre.

La réalisation des moyens de verrouillage sous forme d'éléments non escamotables, c'est-à-dire fixes ou stationnaires par rapport à l'élément tubulaire qui les porte, permet d'une part, de s'affranchir de ressorts ou autres pièces complexes utiles dans le cas d'ergots escamotables, d'autre part d'autoriser, par simple déplacement relatif au moins angulaire des éléments tubulaires, par rotation autour de leur axe longitudinal, le passage de la position déverrouillée à la position verrouillée et inversement des moyens de verrouillage. Ainsi, tout risque de dysfonctionnement, comme cela pourrait être le cas d'un ergot escamotable en cas de ressort défectueux, ou d'impossibilité de fonctionnement, comme cela serait le cas lors d'une perte de la goupille, est exclu.

La réalisation des éléments tubulaires du corps de soutien avec une section transversale de forme différente d'un élément tubulaire à un autre permet de disposer d'une position déverrouillée dans laquelle le ou les ergots de l'un des éléments tubulaires sont disposés dans l'espace laissé libre entre les parois tubulaires desdits éléments tubulaires à l'état au moins partiellement emboîté desdits éléments tubulaires. Cet espace laissé libre résulte de la non complémentarité des formes des sections transversales des éléments tubulaires. En position déverrouillée, les ergots sont donc disposés à l'extérieur des crans de sorte qu'un déplacement relatif axial des éléments tubulaires entre eux est possible jusqu'à sélection d'une position relative axiale prédéterminée desdits éléments tubulaires parmi une pluralité de positions relatives axiales prédéterminées. Une fois la position relative axiale prédéterminée sélectionnée, il suffit de provoquer un déplacement relatif angulaire par entraînement en rotation autour de leur axe longitudinal des éléments tubulaires pour amener l'ergot dans le cran et assurer une retenue axiale desdits éléments tubulaires entre eux à l'intérieur d'une plage axiale de déplacement prédéterminée.

Généralement, le, ou au moins l'un des, ergots affecte la forme d'un plot ou téton en saillie radiale externe de l'élément tubulaire qui le porte et le ou au moins l'un des crans affecte la forme d'une lumière, de préférence à encochage, ménagée dans la paroi tubulaire de l'élément tubulaire qui le porte.

De préférence, au moins l'une des lumières, de préférence chaque lumière, est délimitée par une ligne fermée.

Dans un mode de réalisation préféré, l'élément tubulaire d'appui au sol muni d'un piétement du corps de soutien de l'étai, dit élément tubulaire inférieur, est un élément tubulaire à section transversale polygonale et l'élément tubulaire, dit supérieur, apte à être monté à emboîtement télescopique dans l'élément tubulaire inférieur, est un élément tubulaire à section transversale circulaire, l'élément tubulaire supérieur étant, de préférence, inscrit dans l'élément tubulaire inférieur.

De préférence, les moyens de verrouillage forment avec l'élément tubulaire qui les porte un ensemble indémontable. Ainsi, tout risque de perte d'au moins une partie des moyens de verrouillage est écarté.

De préférence encore, les deux éléments tubulaires ou au moins deux des éléments tubulaires du corps de soutien comportent l'un, au moins deux ergots, l'autre, au moins deux crans circonférentiellement opposés, les ergots de la paire ou de l'une des paires de l'élément tubulaire porte-ergots étant aptes à s'insérer chacun, de manière simultanée, à l'intérieur d'un cran de la ou d'une paire de crans circonférentiellement opposés de l'élément tubulaire porte-crans lors du passage de la position déverrouillée à la position verrouillée desdits éléments tubulaires entre eux.

La présence d'ergots ou de crans fonctionnant par paire permet d'accroître la résistance mécanique de l'ensemble.

Généralement, l'étai étant du type dans lequel chaque élément tubulaire du corps de soutien comporte, pour son montage à emboîtement télescopique avec au moins un autre élément tubulaire, une zone d'emboîtement apte à être au moins partiellement recouverte par un autre élément tubulaire et/ou une zone d'emboîtement apte à recouvrir au moins partiellement un autre élément tubulaire, le ou les ergots sont disposés dans la zone d'emboîtement dudit élément tubulaire apte à être recouverte au moins partiellement par un autre élément tubulaire et le ou les crans sont disposés dans la zone d'emboîtement dudit élément tubulaire apte à recouvrir au moins partiellement un autre élément tubulaire.

Dans un mode de réalisation préféré de l'invention, du type dans lequel les éléments tubulaires du corps de soutien sont aptes à être retenus par l'intermédiaire des moyens de verrouillage dans une position axiale prédéterminée sélectionnée parmi une pluralité de positions axiales prédéterminées correspondant chacune à une longueur dudit corps de soutien, au moins l'un des éléments tubulaires du corps de soutien, apte à être monté à emboîtement télescopique avec un autre élément tubulaire, est équipé, dans sa zone d'emboîtement, apte à recouvrir au moins partiellement un autre élément tubulaire, d'une série de crans décalés axialement le long dudit élément, chaque étage de crans étant formé d'un cran unique ou d'au moins deux crans ménagés de manière circonférentiellement opposée sur ledit élément tubulaire.

L'invention a également pour objet un procédé d'ajustement en longueur et de verrouillage à la longueur du corps de soutien d'un étai du type précité, ledit corps de soutien, muni à son extrémité inférieure d'un piétement, étant formé d'au moins un élément tubulaire inférieur d'appui au sol à l'intérieur duquel est monté à emboîtement télescopique un élément tubulaire supérieur, ledit élément tubulaire supérieur étant apte à être retenu par rapport audit élément tubulaire inférieur dans au moins une position axiale prédéterminée par l'intermédiaire de moyens de verrouillage formés au moins par au moins un cran et au moins un ergot portés respectivement l'un, par l'élément tubulaire inférieur, l'autre, par l'élément tubulaire supérieur, ledit ergot de l'élément tubulaire supérieur étant apte à s'insérer dans le cran de l'élément tubulaire inférieur, caractérisé en ce que ledit procédé comprend au moins une étape de déplacement axial à coulissement de l'élément tubulaire supérieur dans l'élément tubulaire inférieur jusqu'à une position dans laquelle le ou au moins l'un des ergots non escamotables de l'élément tubulaire supérieur est positionné au même niveau que le ou au moins un cran sélectionné de l'élément tubulaire inférieur, ergot et cran étant, au cours de ce déplacement axial, décalés angulairement l'un par rapport à l'autre, et au moins une étape de déplacement relatif en rotation de les éléments tubulaires inférieur et supérieur autour de leur axe longitudinal pour le passage du ou d'au moins l'un des ergots non escamotables de l'élément tubulaire supérieur de la position déverrouillée dans laquelle l'ergot est disposé à l'extérieur du cran sélectionné à une position verrouillée dans laquelle l'ergot est disposé à l'intérieur du cran sélectionné.

Grâce à la conception des moyens de verrouillage, le passage de la position déverrouillée à la position verrouillée et inversement est facilité et sûr puisqu'il nécessite uniquement un déplacement relatif des éléments tubulaires entre eux.

L'invention sera bien comprise à la lecture de la description suivante d'exemples de réalisation, en référence aux dessins annexés dans lesquels :
la figure 1 représente une vue en perspective d'un étai à l'état verrouillé des éléments tubulaires constitutifs dudit étai dans une position de plus faible longueur du corps de soutien ;
la figure 2 représente une vue partielle en coupe et de face de l'étai en position déverrouillé des moyens de verrouillage ;
la figure 3 représente une vue partielle en coupe et de face de l'étai en position verrouillée des moyens de verrouillage ;
la figure 4 représente une vue partielle en perspective des éléments tubulaires et des moyens de verrouillage qu'ils portent.

Comme mentionné ci-dessus, l'étai 1, objet de l'invention, est plus particulièrement destiné au soutien, à l'appui et/ou à la stabilisation de construction ou de structure, telle qu'une coque de bateau mise à sec. Cet étai 1 comprend un corps 2 de soutien réalisé sous forme d'un corps 2 allongé et muni à son extrémité inférieure d'un piètement 3 réalisé d'une seule pièce ou rapporté sur le corps 2 de soutien, ce piètement étant monté fixe ou orientable par rapport audit corps. Dans l'exemple représenté, le piètement 3 affecte la forme d'une platine circulaire montée fixe à une extrémité, en l'occurrence l'extrémité inférieure du corps de soutien. L'extrémité supérieure du corps 2 de soutien peut être munie d'un patin contre lequel prend appui la construction ou structure à étayer.

Le corps 2 de soutien est formé d'au moins deux éléments 4, 5 tubulaires aptes à être montés à emboîtement télescopique et retenus dans au moins une position axiale prédéterminée par l'intermédiaire de moyens 6 de verrouillage. En position axiale de retenue, le déplacement axial des éléments tubulaires est limité à l'intérieur d'une plage axiale de déplacement prédéterminée.

De manière caractéristique à l'invention, les moyens 6 de verrouillage sont du type à baïonnette. Ils sont formés au moins par au moins un ergot 7 non escamotable et au moins un cran 8 portés respectivement l'un 7, par l'un 4 des éléments tubulaires, l'autre 8, par l'autre 5 desdits éléments 4, 5 tubulaires. Les moyens 6 de verrouillage sont aptes à passer, par simple déplacement relatif des éléments tubulaires, d'une position déverrouillée à une position verrouillée dans laquelle le ou au moins l'un des ergots 7 de l'un des éléments tubulaires est inséré dans ledit ou au moins l'un des crans 8 de l'autre élément tubulaire et inversement. Ce passage de la position déverrouillée à la position verrouillée s'opère par simple déplacement relatif desdits éléments 4, 5 tubulaires en rotation autour de leur axe longitudinal, ce déplacement relatif en rotation étant complété si nécessaire par un déplacement relatif axial desdits éléments tubulaires. En effet, selon la conception retenue par les moyens de verrouillage, un simple déplacement relatif en rotation autour de leur axe longitudinal des éléments tubulaires entre eux peut être suffisant pour passer d'une position verrouillée à une position déverrouillée ou inversement d'une position déverrouillée à une position verrouillée tandis que dans certains modes de réalisation, il est nécessaire de procéder d'une part à un déplacement relatif en rotation, d'autre part, à un déplacement relatif axial desdits éléments tubulaires pour permettre le passage de la position verrouillée à la position déverrouillée et inversement, étant entendu que la position déverrouillée correspond à une position dans laquelle le ou les ergots sont disposés à l'extérieur du ou des crans tandis que la position verrouillée correspond à une position dans laquelle l'ergot ou au moins l'un des ergots est disposé à l'intérieur d'un cran.

Dans un mode de réalisation dudit étai, du type dans lequel les éléments 4, 5 tubulaires du corps 2 de soutien sont aptes à être retenus par l'intermédiaire des moyens 6 de verrouillage dans une position axiale prédéterminée sélectionnée parmi une pluralité de positions axiales prédéterminées correspondant chacune à une longueur dudit corps 2 de soutien, au moins l'un des éléments 4, 5 tubulaires du corps 2 de soutien, dans sa zone d'emboîtement, apte à recouvrir au moins partiellement un autre élément tubulaire, d'une série de crans 8 décalés axialement le long dudit élément, chaque étage de crans étant formé d'un cran unique ou d'au moins deux crans 8 ménagés de manière circonférentiellement opposée sur ledit élément tubulaire.

Dans les exemples représentés, le corps 2 de soutien est formé de deux éléments 4, 5 tubulaires montés à emboîtement télescopique, à savoir un élément 5 tubulaire inférieur, muni d'un piètement d'appui à l'intérieur duquel est monté à emboîtement télescopique un élément 4 tubulaire supérieur. L'élément 4 tubulaire supérieur porte un ou plusieurs ergots 7 tandis que l'élément 5 tubulaire inférieur porte généralement une pluralité de crans décalés axialement le long dudit élément. L'un quelconque des crans de cet alignement de crans est apte à coopérer avec un ergot de l'élément tubulaire supérieur de manière à permettre, à l'état inséré de l'ergot 7 dans le cran 8, une retenue axiale de l'élément tubulaire supérieur dans une position axiale prédéterminée par rapport à l'élément tubulaire inférieur, cette retenue correspondant à la longueur souhaitée du corps de soutien.

Bien entendu, le corps 2 de soutien aurait pu de manière équivalente comporter un nombre d'éléments tubulaires supérieur à deux.

De préférence, crans et ergots agissent par paire. Ainsi, dans l'exemple représenté aux figures, l'élément 5 tubulaire inférieur, muni d'un piétement du corps 2 de soutien, est équipé, dans sa zone d'emboîtement apte à recouvrir au moins partiellement un autre élément tubulaire, dit élément tubulaire supérieur, d'une série de crans décalés axialement le long dudit élément, chaque étage de crans de ladite série étant formé de deux crans ménagés de manière circonférentiellement opposée sur l'élément tubulaire, en l'occurrence sur deux faces opposées de l'élément tubulaire inférieur qui présente une section transversale quadrangulaire.

Chaque cran 8 est formé par une lumière oblongue délimitée par une ligne fermée. Cette lumière oblongue est orientée transversalement à l'axe longitudinal de l'élément tubulaire qui la porte. Cette lumière est directement ménagée dans la paroi tubulaire de l'élément tubulaire qui la porte par exemple par perçage de ladite paroi. L'un des bords transversaux de cette lumière est donc apte à former une butée contre laquelle l'ergot vient en butée en position de fin de course dudit ergot lors du déplacement angulaire de l'élément tubulaire porte-ergot par le passage de la position déverrouillée à la position verrouillée. L'un des bords longitudinaux de ladite lumière, de préférence le bord longitudinal inférieur de cette lumière, est muni d'une encoche dont le rôle sera décrit ci-après.

Parallèlement, l'élément 4 tubulaire supérieur est équipé, dans sa zone d'emboîtement apte à être recouverte au moins partiellement par un autre élément tubulaire, en l'occurrence ici par l'élément tubulaire inférieur, d'au moins deux ergots 7 ménagés de manière circonférentiellement opposée sur ledit élément tubulaire. En position verrouillée, les ergots de la paire ou de l'une des paires d'ergots de l'élément 4 tubulaire porte-ergots s'insèrent chacun de manière simultanée à l'intérieur d'un cran 8 de la ou d'une paire de crans circonférentiellement opposés de l'élément 5 tubulaire porte-crans. En variante, l'élément tubulaire supérieur aurait pu comporter, dans sa zone d'emboîtement apte à être recouverte au moins partiellement par un autre élément tubulaire, une série d'ergots décalés axialement le long dudit corps pour accroître la résistance de l'ensemble en position verrouillée. De même, il aurait pu être prévu, de manière équivalente, un seul étage de crans sur l'élément tubulaire inférieur et une pluralité d'étages d'ergots sur l'élément tubulaire supérieur, chaque étage étant formé d'un ergot unique ou d'une paire d'ergots. Cette solution n'est pas préférée.

Dans les exemples représentés, l'élément 5 tubulaire d'appui au sol muni d'un piétement 3 de l'étai, dit élément 5 tubulaire inférieur, est un élément tubulaire à section transversale polygonale et, l'élément 4 tubulaire, dit supérieur, apte à être monté à emboîtement télescopique dans l'élément 5 tubulaire inférieur, est un élément tubulaire à section transversale circulaire, l'élément 4 tubulaire supérieur étant de préférence inscrit dans l'élément 5 tubulaire inférieur.

En particulier, l'élément 5 tubulaire inférieur est un élément à section carrée ou rectangulaire, les crans étant ménagés sur au moins l'une des faces, de préférence deux faces parallèles opposées dudit élément 5 tubulaire. L'élément 4 tubulaire supérieur est un élément à section circulaire, les ergots étant ménagés de manière diamétralement opposés et en saillie radiale externe sur la paroi tubulaire dudit élément 4.

Le réglage en longueur du corps de soutien s'opère donc comme suit. L'élément tubulaire supérieur est introduit à coulissement dans l'élément tubulaire inférieur avec une position angulaire relative des éléments tubulaires telle que les ergots de l'élément tubulaire supérieur s'étendent le long d'une diagonale de la paroi tubulaire de l'élément tubulaire inférieur pour ne pas gêner le déplacement relatif axial des éléments tubulaires entre eux. Une fois la longueur du corps de soutien choisie par positionnement de l'étage ou d'un étage d'ergots au même niveau qu'un étage de crans, l'élément tubulaire supérieur est entraîné à rotation autour de son axe longitudinal par rotation dite quart de tour jusqu'à une position dans laquelle le ou les ergots dudit élément tubulaire supérieur s'insèrent dans le ou les crans situés au même niveau de l'élément tubulaire inférieur, comme l'illustre le passage de la figure 2 à la figure 3. Dans cette position, l'élément tubulaire supérieur, une fois relâché par l'opérateur, tend, sous l'effet de son propre poids, à se déplacer axialement pour permettre à l'ergot de venir se loger dans une encoche ménagée dans le bord longitudinal inférieur de la lumière constitutive du cran de sorte que tout déverrouillage intempestif par simple entraînement en rotation de l'élément tubulaire supérieur suivant une direction opposée est empêché sans avoir au préalable soulevé ledit élément tubulaire supérieur pour permettre la sortie de l'ergot de l'encoche ménagée dans la lumière. La lumière a donc ici la forme générale d'un trou de serrure. Il est donc nécessaire, pour le passage de la position verrouillée à la position déverrouillée de déplacer axialement, en l'occurrence de soulever l'élément tubulaire supérieur pour permettre la sortie de l'ergot de l'encoche avant d'entraîner un déplacement à rotation l'élément tubulaire supérieur par rapport à l'élément tubulaire inférieur pour permettre la sortie de l'ergot de ladite lumière. Une fois le déverrouillage opéré, c'est-à-dire une fois l'ergot sorti du cran, le déplacement relatif axial des éléments tubulaires peut permettre de sélectionner une nouvelle position de verrouillage correspondant à une autre longueur du corps de soutien. La retenue axiale desdits élément tubulaires entre eux dans cette nouvelle position axiale des éléments tubulaires s'opère comme mentionné ci-dessus. Dans un mode de réalisation simplifié, l'encoche peut être supprimée de sorte que le passage de la position verrouillée à la position déverrouillée ou inversement s'opère par simple déplacement relatif en rotation des éléments tubulaires.

## Revendications

1. Etai (1), notamment pour le soutien, l'appui et/ou la stabilisation de construction ou de structure, telle qu'une coque de bateau mise à sec, ledit étai (1) comprenant au moins un corps (2) de soutien muni à son extrémité inférieure d'un piètement (3), le corps (2) de soutien étant formé d'au moins deux éléments (4, 5) tubulaires aptes à être montés à emboîtement télescopique et retenus dans au moins une position axiale prédéterminée par l'intermédiaire de moyens (6) de verrouillage, lesdits moyens (6) de verrouillage entre deux éléments (4, 5) tubulaires du corps (2) de soutien, à l'état au moins partiellement emboîté desdits éléments (4, 5) tubulaires étant des moyens (6) de verrouillage du type à baïonnette formés au moins par au moins un ergot (7) non escamotable et au moins un cran (8) portés respectivement l'un (7), par l'un (4) des éléments tubulaires, l'autre (8), par l'autre (5) desdits éléments (4, 5) tubulaires, lesdits moyens (6) de verrouillage étant aptes à passer d'une position déverrouillée à une position verrouillée dans laquelle le ou au moins l'un des ergots (7) de l'un des éléments tubulaires est inséré dans ledit ou au moins l'un des crans (8) de l'autre élément tubulaire et inversement, par simple déplacement relatif au moins en rotation desdits éléments (4, 5) tubulaires, **caractérisé en ce que** les éléments (4, 5) tubulaires du corps (2) de soutien présentent des sections transversales de forme différente d'un élément tubulaire à un autre.

2. Etai (1) selon la revendication 1,
**caractérisé en ce que** le, ou au moins l'un des, ergots (7) affecte la forme d'un plot ou téton en saillie radiale externe de l'élément (4) tubulaire qui le porte et, **en ce que** le ou au moins l'un des crans (8) affecte la forme d'une lumière, de préférence à encochage, ménagée dans la paroi tubulaire de l'élément (5) tubulaire qui le porte.

3. Etai (1) selon la revendication 2,
**caractérisé en ce qu'**au moins l'une des lumières, de préférence chaque lumière, est délimitée par une ligne fermée.

4. Etai (1) selon la revendication 1,
**caractérisé en ce que** l'élément (5) tubulaire d'appui au sol muni d'un piétement (3) du corps (2) de soutien de l'étai, dit élément (5) tubulaire inférieur, est un élément tubulaire à section transversale polygonale et, **en ce que** l'élément (4) tubulaire, dit supérieur, apte à être monté à emboîtement télescopique dans l'élément (5) tubulaire inférieur, est un élément tubulaire à section transversale circulaire, l'élément (5) tubulaire supérieur étant, de préférence, inscrit dans l'élément (5) tubulaire inférieur.

5. Etai (1) selon l'une des revendications 1 à 4,
**caractérisé en ce que** les moyens (6) de verrouillage forment avec l'élément (4, 5) tubulaire qui les porte un ensemble indémontable.

6. Etai (1) selon l'une des revendications 1 à 5,
**caractérisé en ce que** les deux éléments (4, 5) tubulaires ou au moins deux des éléments tubulaires du corps (2) de soutien comportent l'un, au moins deux ergots (7), l'autre, au moins deux crans (8), circonférentiellement opposés, les ergots (7) de la paire ou de l'une des paires de l'élément (4) tubulaire porte-ergots étant aptes à s'insérer chacun, de manière simultanée, à l'intérieur d'un cran (8) de la ou d'une paire de crans circonférentiellement opposés de l'élément (5) tubulaire porte-crans lors du passage de la position déverrouillée à la position verrouillée desdits éléments tubulaires entre eux.

7. Etai (1) selon l'une des revendications 1 à 6, du type dans lequel chaque élément (4, 5) tubulaire du corps (2) de soutien comporte, pour son montage à emboîtement télescopique avec au moins un autre élément tubulaire, une zone d'emboîtement apte à être au moins partiellement recouverte par un autre élément tubulaire et/ou une zone d'emboîtement apte à recouvrir au moins partiellement un autre élément tubulaire,
**caractérisé en ce que** le ou les ergots (7) sont disposés dans la zone d'emboîtement dudit élément tubulaire apte à être recouverte au moins partiellement par un autre élément tubulaire et **en ce que** le ou les crans (8) sont disposés dans la zone d'emboîtement dudit élément tubulaire apte à recouvrir au moins partiellement un autre élément tubulaire.

8. Etai (1) selon l'une des revendications 1 à 7, du type dans lequel les éléments (4, 5) tubulaires du corps (2) de soutien sont aptes à être retenus par l'intermédiaire des moyens (6) de verrouillage dans une position axiale prédéterminée sélectionnée parmi une pluralité de positions axiales prédéterminées correspondant chacune à une longueur dudit corps (2) de soutien,
**caractérisé en ce qu'**au moins l'un des éléments (4, 5) tubulaires du corps (2) de soutien, apte à être monté à emboîtement télescopique avec un autre élément tubulaire, est équipé, dans sa zone d'emboîtement, apte à recouvrir au moins partiellement un autre élément tubulaire, d'une série de crans (8) décalés axialement le long dudit élément, chaque étage de crans étant formé d'un cran unique ou d'au moins deux crans (8) ménagés de manière circonférentiellement opposée sur ledit élément tubulaire.

9. Procédé d'ajustement en longueur et de verrouillage à la longueur du corps (2) de soutien d'un étai (1) conforme à l'une des revendications 1 à 8, ledit corps (2) de soutien, muni à son extrémité inférieure d'un piétement (3), étant formé d'au moins un élément (5) tubulaire inférieur d'appui au sol à l'intérieur duquel est monté à emboîtement télescopique un élément (4) tubulaire supérieur, ledit élément (4) tubulaire supérieur étant apte à être retenu par rapport audit élément (5) tubulaire inférieur dans au moins une position axiale prédéterminée par l'intermédiaire de moyens (6) de verrouillage formés au moins par au moins un cran (8) et au moins un ergot (7) portés respectivement l'un (8), par l'élément (5) tubulaire inférieur, l'autre (7), par l'élément (4) tubulaire supérieur, ledit ergot (7) de l'élément (4) tubulaire supérieur étant apte à s'insérer dans le cran (8) de l'élément (5) tubulaire inférieur,
**caractérisé en ce que** ledit procédé comprend au moins une étape de déplacement axial à coulissement de l'élément (4) tubulaire supérieur dans l'élément (5) tubulaire inférieur jusqu'à une position dans laquelle le ou au moins l'un des ergots (7) non escamotables de l'élément (4) tubulaire supérieur est positionné au même niveau que le ou au moins un cran (8) sélectionné de l'élément (5) tubulaire inférieur, ergot (7) et cran (8) étant, au cours de ce déplacement axial, décalés angulairement l'un par rapport à l'autre, et au moins une étape de déplacement relatif en rotation des éléments (4, 5) tubulaires inférieur et supérieur autour de leur axe longitudinal pour le passage du ou d'au moins l'un des ergots non escamotables de l'élément (4) tubulaire supérieur de la position déverrouillée dans laquelle l'ergot (7) est disposé à l'extérieur du cran (8) sélectionné à une position verrouillée dans laquelle l'ergot (7) est disposé à l'intérieur du cran (8) sélectionné.

## Claims

1. A stanchion (1), notably for supporting, bearing and/or stabilizing an assembly or a structure, such as a dry-docked boat hull, said stanchion (1) comprising at least one supporting body (2) provided at its lower end with a base (3), the supporting body (2) being formed with at least two tubular elements (4,5) capable of being mounted with a telescopic fitting and retained in at least one predetermined axial position via locking means (6), said locking means (6) between two tubular elements (4,5) of the supporting body (2), in the at least partly fitted condition of said tubular elements (4,5), being locking means (6) of the bayonet type formed at least by at least one non-retractable lug (7) and at least one notch (8), one (7) being borne by one (4) of the tubular elements, the other one (8) being borne by the other one (5) of said tubular elements (4,5), respectively, said locking means (6) being capable of passing from an unlocked position to a locked position in which said lug or at least one of the lugs (7) of one of the tubular elements is inserted into said notch or at least one of the notches (8) of the other tubular elements and vice versa, by simple relative displacement at least in rotation of said tubular elements (4,5), **characterized in that** the tubular elements (4,5) of the supporting body (2) have cross-sections of a different shape from one tubular element to another.

2. The stanchion (1) according to claim 1,
**characterized in that** said lug or at least one of the lugs (7) assumes the shape of a stud or nipple radially protruding out of the tubular element (4) bearing it and, **in that** said notch or at least one of the notches (8) assumes the shape of a lumen, preferably with notching, made in the tubular wall of the tubular element (5) bearing it.

3. The stanchion (1) according to claim 2,
**characterized in that** at least one of the lumens, preferably each lumen, is delimited by a closed line.

4. The stanchion (1) according to claim 1,
**characterized in that** the ground-supported tubular element (5) provided with a base (3) of the body (2) supporting the stanchion, a so-called lower tubular element (5), is a tubular element with a polygonal cross-section and, **in that** the so-called upper tubular element (4), capable of being mounted with a telescopic fitting in the lower tubular element (5), is a tubular element with a circular cross-section, the upper tubular element (5) preferably being inscribed in the lower tubular element (5).

5. The stanchion (1) according to one of claims 1 to 4,
**characterized in that** the locking means (6) form with the tubular element (4,5) bearing them, an assembly which cannot be disassembled.

6. The stanchion (1) according to one of claims 1 to 5,
**characterized in that** both tubular elements (4,5) or at least two of the tubular elements of the supporting body (2) are such that one of them includes at least two lugs (7), the other one at least two circumferentially opposite notches (8), the lugs (7) of the pair or of one of the pairs of the lug-holder tubular element (4) being capable of each being inserted simultaneously inside a notch (8) of said or one pair of circumferentially opposite notches of the notch-holder tubular element (5) upon passing from the unlocked position to the locked position of said tubular elements between them.

7. The stanchion (1) according to one of claims 1 to 6, of the type in which each tubular element (4, 5) of the supporting body (2) includes for its mounting with a telescopic fitting with at least one other tubular element, a fitting area capable of being at least partly covered by another tubular element and/or a fitting area capable of covering at least partly another tubular element,
**characterized in that** said lug(s) (7) is(are) positioned in the fitting area of said tubular element, capable of being at least partly covered with another tubular element and **in that** the notch(es) (8) is(are) positioned in the fitting area of said tubular element, capable of at least partly covering another tubular element.

8. The stanchion (1) according to one of claims 1 to 7, of the type in which the tubular elements (4,5) of the supporting body (2) are capable of being retained via locking means (6) in a predetermined axial position selected from a plurality of predetermined axial positions each corresponding to a length of said supporting body (2),
**characterized in that** at least one of the tubular elements (4,5) of the supporting body (2), capable of being mounted with a telescopic fitting with another tubular element, is equipped in its fitting area, capable of at least partly covering another tubular element, with a series of notches (8) axially offset along said element, each stage of notches being formed by a single notch or by at least two notches (8) made in a circumferentially opposite way on said tubular element.

9. A method for adjusting the length and locking such a stanchion (1) at said length of the supporting body (2), according to one of claims 1 to 8, said supporting body (2), provided at its lower end with a base (3), being formed with at least one ground-supported lower tubular element (5) inside which an upper tubular element (4) is mounted with a telescopic fitting, said upper tubular element (4) being capable of being retained relatively to said lower tubular element (5) in at least one predetermined axial position via locking means (6) at least formed with at least one notch (8) and at least one lug (7), one (8) being borne by the lower tubular element (5), the other one (7) being borne by the upper tubular element (4), respectively, said lug (7) of said upper tubular element (4) being capable of being inserted into the notch (8) of the lower tubular element (5),
**characterized in that** said method comprises at least one step for axial displacement with the sliding of the upper tubular element (4) in the lower tubular element (5) as far as a position in which said non-retractable lug or at least one of the non-retractable lugs (7) of the upper tubular element (4) is positioned at the same level as said or at least one selected notch (8) of the lower tubular element (5), the lug (7) and the notch (8) being during this axial displacement, angularly offset relatively to each other, and at least one step for relative displacement in rotation of the lower and upper tubular elements (4,5) around their longitudinal axis for the passing of said non-retractable lug or of at least one of the non-retractable lugs of the upper tubular element (4) from the unlocked position in which the lug (7) is positioned outside the selected notch (8) to a locked position in which the lug (7) is positioned inside the selected notch (8).

## Patentansprüche

1. Träger (1), vor allem zum Unterstützen, Lagern und/oder Stabilisieren einer Konstruktion oder einer Struktur, wie es ein trockengelegter Schiffsrumpf ist, wobei der Träger (1) mindestens einen Stützkörper (2) umfasst, der an seinem unteren Ende mit einem Fuß (3) ausgestattet ist, wobei der Stützkörper (2) von mindestens zwei rohrförmigen Elementen (4, 5) gebildet wird, die imstande sind, teleskopisch ineinandergreifend montiert zu sein und von Verriegelungsmitteln (6) in mindestens einer vorbestimmten axialen Stellung gehalten zu werden, wobei die Verriegelungsmittel (6) zwischen zwei rohrförmigen Elementen (4, 5) des Stützkörpers (2) im zumindest teilweise eingesteckten Zustand der rohrförmigen Elemente (4, 5) Verriegelungsmittel (6) vom Typ Bajonett sind, die von mindestens einem nicht ausziehbaren Vorsprung (7) und mindestens einem Einschnitt (8) gebildet werden, die jeweils, das eine (7) von einem (4) der rohrförmigen Elemente, das andere (8) vom anderen (5) der rohrförmigen Elemente (4, 5), getragen werden, wobei die Verriegelungsmittel (6) imstande sind, von einer entriegelten Stellung in eine verriegelte Stellung zu wechseln, in der der oder mindestens einer der Vorsprünge (7) des einen der rohrförmigen Elemente in den oder mindestens einen der Einschnitte (8) des anderen rohrförmigen Elements durch einfache relative Bewegung zumindest in Rotation der rohrförmigen Elemente (4, 5) eingeführt wird und umgekehrt,
**dadurch gekennzeichnet, dass** die rohrförmigen Elemente (4, 5) des Stützkörpers (2) Querschnitte aufweisen, deren Form sich von einem rohrförmigen Element zu einem anderen unterscheidet.

2. Träger (1) nach Anspruch 1,
**dadurch gekennzeichnet, dass** der oder mindestens einer der Vorsprünge (7) wie ein Stift oder Zapfen geformt ist, der radial extern aus dem rohrförmigen Element (4), das ihn trägt, hervorsteht, und dass der oder mindestens einer der Einschnitte (8) die Form einer vorzugsweise schlitzförmigen Öffnung hat, die in die rohrförmige Wand des rohrförmigen Elements (5), das sie aufweist, eingearbeitet ist.

3. Träger (1) nach Anspruch 2,
**dadurch gekennzeichnet, dass** mindestens eine der Öffnungen, vorzugsweise alle Öffnungen, von einer geschlossenen Linie begrenzt werden.

4. Träger (1) nach Anspruch 1,
**dadurch gekennzeichnet, dass** das rohrförmige Element (5) zur Abstützung am Boden, als unteres rohrförmiges Element (5) bezeichnet, das mit einem Fuß (3) des Stützkörpers (2) des Trägers ausgestattet ist, ein rohrförmiges Element mit polygonalem Querschnitt ist, und dass das als oberes bezeichnete rohrförmige Element (4), das imstande ist, teleskopisch ineinandergreifend in das untere rohrförmige Element (5) montiert zu sein, ein rohrförmiges Element mit kreisförmigem Querschnitt ist, wobei das obere rohrförmige Element (5) vorzugsweise in das untere rohrförmige Element (5) eingeschrieben ist.

5. Träger (1) nach einem der Ansprüche 1 bis 4,
**dadurch gekennzeichnet, dass** die Verriegelungsmittel (6) mit dem rohrförmigen Element (4, 5), das sie trägt, eine nicht demontierbare Gruppe bilden.

6. Träger (1) nach einem der Ansprüche 1 bis 5,
**dadurch gekennzeichnet, dass** die zwei rohrförmigen Elementen (4, 5) oder mindestens zwei der rohrförmigen Elementen des Stützkörpers (2), eins mindestens zwei Vorsprünge (7), das andere mindestens zwei Einschnitte (8), aufweisen, die umfänglich gegenüberliegen, wobei die Vorsprünge (7) des Paars oder von einem der Paare des vorsprungtragenden rohrförmigen Elements (4) imstande sind, sich beim Übergang von der entriegelten Stellung in die verriegelte Stellung der rohrförmigen Elemente untereinander jeweils gleichzeitig in einen Einschnitt (8) des oder eines der umfänglich gegenüberliegenden Einschnittpaare des einschnitttragenden rohrförmigen Elements (5) einzuschreiben.

7. Träger (1) nach einem der Ansprüche 1 bis 6 der Bauart, bei der jedes rohrförmige Element (4, 5) des Stützkörper (2) für seine teleskopisch ineinandergreifende Montage mit mindestens einem anderen rohrförmigen Element eine Einpasszone aufweist, die imstande ist, zumindest teilweise von einem anderen rohrförmigen Element bedeckt zu sein und/oder eine Einpasszone, die imstande ist, zumindest teilweise ein anderes rohrförmiges Element zu bedecken,
**dadurch gekennzeichnet, dass** der oder die Vorsprünge (7) in der Einpasszone des rohrförmigen Elements angeordnet sind, die imstande ist, zumindest teilweise von einem anderen rohrförmigen Element bedeckt zu sein, und dass der oder die Einschnitte (8) in der Einpasszone des rohrförmigen Elements angeordnet sind, die imstande ist, ein anderes rohrförmiges Element zumindest teilweise zu bedecken.

8. Träger (1) nach einem der Ansprüche 1 bis 7 der Bauart, bei der die rohrförmigen Elemente (4, 5) des Stützkörpers (2) imstande sind, von Verriegelungsmitteln (6) in einer vorbestimmten axialen Stellung, die aus einer Vielzahl vorbestimmter axialer Stellungen ausgewählt ist, wobei jede einer Länge des Stützkörpers (2) entspricht, gehalten zu werden,
**dadurch gekennzeichnet, dass** mindestens eines der rohrförmigen Elemente (4, 5) des Stützkörpers (2), das imstande ist, mit einem anderen rohrförmigen Element teleskopisch ineinandergreifend montiert zu sein, in seiner Einpasszone, die imstande ist, ein anderes rohrförmiges Element zumindest teilweise zu bedecken, mit einer Reihe von Einschnitten (8) ausgestattet ist, die entlang des Elements axial versetzt sind, wobei jede Einschnittetage von einem einzigen Einschnitt oder mindestens zwei Einschnitten (8) gebildet wird, die umfänglich gegenüberliegend in dem rohrförmigen Element eingearbeitet sind.

9. Verfahren zur Längenanpassung und Längenverriegelung des Stützkörpers (2) eines Trägers (1) nach einem der Ansprüche 1 bis 8, wobei der Stützkörper (2), der an seinem unteren Ende mit einem Fuß (3) ausgestattet ist, von mindestens einem unteren rohrförmigen Element (5) zur Abstützung am Boden gebildet wird, in dem ein oberes rohrförmiges Element (4) teleskopisch ineinandergreifend montiert ist, wobei das obere rohrförmige Element (4) imstande ist, im Verhältnis zum unteren rohrförmigen Element (5) in mindestens einer vorbestimmten axialen Stellung von Verriegelungsmitteln (6) gehalten zu werden, die zumindest von mindestens einem Einschnitt (8) und mindestens einem Vorsprung (7) gebildet werden, die jeweils, der eine (8) vom unteren rohrförmigen Element (5), der andere (7) von oberen rohrförmigen Element (4), getragen werden, wobei der Vorsprung (7) des oberen rohrförmigen Elements (4) imstande ist, sich in den Einschnitt (8) des unteren rohrförmigen Elements (5) einzuschreiben,
**dadurch gekennzeichnet, dass** das Verfahren mindestens einen Schritt der axial gleitenden Verschiebung des oberen rohrförmigen Elements (4) im unteren rohrförmigen Element (5) umfasst bis zu einer Stellung, in der der oder zumindest einer der nicht einschiebbaren Vorsprünge (7) des oberen rohrförmigen Elements (4) auf derselben Ebene wie der oder zumindest ein ausgewählter Einschnitt (8) des unteren rohrförmigen Elements (5) positioniert ist, wobei der Vorsprung (7) und der Einschnitt (8) während dieser axialen Verschiebung im Verhältnis zueinander winklig versetzt sind, und mindestens einen Schritt der relativen rotierenden Verschiebung des unteren und oberen rohrförmigen Elements (4, 5) um ihre Längsachse für den Übergang des oder von zumindest einem der nicht einschiebbaren Vorsprünge des oberen rohrförmigen Elements (4) von der entriegelten Stellung, in der der Vorsprung (7) außerhalb des ausgewählten Einschnitts (8) angeordnet ist, in eine verriegelte Stellung, in der der Vorsprung (7) im ausgewählten Einschnitt (8) angeordnet ist.
